# EUROPÄISCHE PATENTSCHRIFT

(11) **EP 2 295 806 B1**
(45) Veröffentlichungstag und Bekanntmachung des Hinweises auf die Patenterteilung: **28.02.2018**
(21) Anmeldenummer: 10007929.2
(22) Anmeldetag: 29.07.2010
(51) Int. Cl.: F04C 18/12

(54) **Vorrichtung zum lastunabhängigen Beaufschlagen eines Diesel-Russpartikelfilters mit Druckluft**
Device for load-independent application of a diesel-soot particulate filter with pressurised air
Dispositif d'injection d'air comprimé indépendante de la charge d'un filtre à particules de suie diesel

(30) Priorität: 31.07.2009 DE 202009010390 U
(43) Veröffentlichungstag der Anmeldung: 16.03.2011
(73) Patentinhaber: Busch Produktions GmbH, 79689 Maulburg (DE)
(72) Erfinder: Friedrichsen, Uwe, Dr.-Ing., 69221 Dossenheim (DE)
(74) Vertreter: BOVARD AG

(56) Entgegenhaltungen:
- WO-A1-03/100258
- WO-A1-2005/093293
- WO-A2-2004/054025
- DE-A1-102007 038 966

## Beschreibung

Die Erfindung betrifft eine Vorrichtung zum lastunabhängigen Beaufschlagen eines Diesel-Rußpartikelfilters mit Druckluft, um beim Abbrennen der im Partikelfilter gesammelten Rußpartikel den Filterwiderstand zu überwinden, gemäß dem Oberbegriff des Anspruchs 1.

Gemäß den heutig gültigen Abgasverordnungen, die in zunehmendem Ausmaß weltweit gültig werden, ist die als Zielvorstellung ausgestaltete Vorschrift enthalten, dass die in den Abgasen von Dieselmotoren zwangsläufig enthaltenen Stickoxide (NOx) sowie insbesondere die Diesel-Rußpartikelfilter weitgehend, wenn nicht sogar vollständig entfernt bzw. wirkungslos gemacht werden müssen.

Die hierzu bereits bekannten Vorrichtungen unterliegen sämtlich dem erschwerenden Erfordernis, dass sie bei all solchen Dieselmotoren zuverlässig funktionieren sollen, deren Leistungsbereich sich von 30 bis 700 KW erstreckt und deren Anwendungsbereich sowohl Fahrzeuge bzw. anderweitige Geräte betrifft, die straßengebunden sowie straßenfern (onroad/offroad) einsetzbar sind.

Um das gewünschte Ziel der Entfernung von Diesel-Rußpartikelfiltern aus den Dieselabgasen zu erreichen, wird typischerweise in der Abgasleitung ein Partikelfilter in Form eines Keramikfilters angeordnet, der die auf ihn auftreffenden Partikelfilter zuverlässig auffängt und in sich ansammelt. Hierbei setzt sich natürlicherweise der Keramikfilter nach einer bestimmten Zeit zu, so dass der Filterwiderstand dementsprechend ansteigt. Demgemäß wird nach einer bestimmten Zeit, beispielsweise jeweils nach einem Zeitraum von 8 Stunden, ein Regenerationsprozess eingeleitet, der im Wesentlichen darin besteht, dass mittels eines Brenners die Temperatur im Keramikfilter erhöht und somit die Partikelfilter so lange verbrannt werden, bis der Filter wieder frei wird.

Für die Einleitung dieses Verbrennungsvorganges wird ein zusätzlicher Luftstrom benötigt, der mittels verschiedener Vorrichtungen zum lastunabhängigen Beaufschlagen des Partikelfilters erzeugt wird und einen derartigen Druck aufweisen muss, das beim Abbrennen der im Partikelfilter gesammelten Rußpartikel der Filterwiderstand überwunden werden kann.

Bisher ist auf dem Markt noch keine derartige Vorrichtung bekannt, welche die in diesem Zusammenhang auftretenden zahlreichen Erfordernisse für einen einwandfreien Betrieb in zufriedenstellender Weise erfüllt. Diese Erfordernisse bestehen unter anderem in Folgendem:
- Die Drucklufterzeugungsvorrichtung muss über einen weiten Regelbereich betreibbar sein, der sich über einen Bereich im Verhältnis von bis zu 1:20 erstrecken kann und insbesondere von 300 bis 6000 U/min reichen soll.
- Die Vorrichtung muss eine hohe Regelgüte, bezogen auf den Luftmassenstrom, aufweisen, d. h. eine feine Regelbarkeit besitzen, um in der gewünschten Weise stets einen konstanten Luftmassenstrom zu erzeugen.
- Die Vorrichtung muss eine hohe Lebensdauer haben und über deren gesamte Lebensdauer gleichwohl eine hohe Regelgenauigkeit aufweisen.
- Aufgrund der vorherrschenden rauen Anforderungen muss die Vorrichtung über einen weiten Bereich der Umgebungstemperatur, insbesondere von - 40° C bis 100° C, betreibbar sein.
- Aus Kostengründen soll die Vorrichtung einen geringen Bauraum aufweisen und gleichzeitig preiswert sowie robust sein.
- Aufgrund der bei den Dieselmotoren vorherrschenden lediglich niedrigen Versorgungsspannung von 12 bzw. 24 V muss die Vorrichtung gleichwohl einen außerordentlich hohen Wirkungsgrad aufweisen.
- Die Vorrichtung muss eine hohe Belastbarkeit besitzen und demgemäß vibrationssowie stoßfest ausgestaltet sein.
- Schließlich soll die Vorrichtung aufgrund der an sie gestellten außerordentlich vielfältigen Anforderungen im Betrieb bis zu 45° neigbar sein, ohne dass Betriebsstörungen auftreten (s. hierzu beisp. den Einsatz von Dieselmotoren in Baustellenmaschinen usw.).

Die Druckschrift WO 2004/054025 zeigt ein Gerät für die Versorgung einer Brennstoffzelle das einen Klauenverdichter beinhaltet.

Der Erfindung liegt daher die Aufgabe zu Grunde, die Vorrichtung der gattungsgemäßen Art in preiswerter, robuster, geringer Baugröße derart auszugestalten, dass sie sämtliche der vorgenannten Erfordernisse im Verbund erfüllt.

Diese Aufgabe wird durch die Erfindung mit den Merkmalen des Anspruchs 1 gelöst. Vorteilhafte Ausgestaltungen hiervon sind in den weiteren Ansprüchen beschrieben.

Der Erfindung liegt der Gedanke zu Grunde, als Vorrichtung zum lastunabhängigen Beaufschlagen eines Diesel-Rußpartikelfilters mit Druckluft einen zweiwelligen, trockenlaufenden Rotationsverdichter vom Typ Verdrängermaschine vorzusehen; dieser ist als Wälzkolbenverdichter mit zwei sich in einem Zylindergehäuse gegeneinander abwälzenden Kolben, insbesondere in Form eines Klauenverdichters mit kleinem Bauraum, ausgestaltet, und weist eine Luftaustrittsöffnung auf, deren Querschnitt zum Erzielen eines kleinen geometrischen Verdichtungsverhältnisses im Sinn einer geringen inneren Verdichtung angepasst ist.

Vorteilhafterweise sind die Kolben des Klauenverdichters fliegend gelagert. Hierbei weist die Lagerung der Klauenkolben bzw. deren Wellen ein Festlager sowie ein Loselager auf.

Vorzugsweise ist der Abstand zwischen den Wellenlagern derart gering gehalten, dass der Klauenverdichter bis zu 45° neigbar ist, ohne dass die Gefahr besteht, dass die Wellenlager mit Öl überflutet werden.

Besondere Vorteile ergeben sich, wenn der Klauenverdichter als Antrieb einen bürstenlosen permanenterregten Synchronmotor aufweist.

Zweckmäßigerweise ist der Antrieb des Klauenverdichters gleichfalls fliegend gelagert.

Der erfindungsgemäße Klauenverdichter ist weiterhin derart ausgestaltet, dass er über einen weiten Regelbereich im Verhältnis 1:20 antreibbar ist, der sich insbesondere über einen Bereich von 300 bis 6000 U/min erstreckt.

Besondere bauliche Vorteile ergeben sich schließlich, wenn der Klauenverdichter aus mehreren lösbar miteinander verbundenen Untereinheiten gebildet ist, insbesondere einem Kolbenzylindergehäuse, welches die Klauenkolben beinhaltet, einem Getriebegehäuse mit Getriebedeckel, einem Motorgehäuse für den Synchronmotor und einer Motorsteuereinheit.

Aufgrund der erfindungsgemäßen Ausgestaltung der Drucklufterzeugungsvorrichtung, insbesondere in Form eines Klauenverdichters, lassen sich sämtliche der vorerwähnten Erfordernisse im Verbund erfüllen, so dass es hierdurch möglich ist, unabhängig vom Betriebszustand des jeweiligen Dieselmotors den gewünschten Regenerationsprozess zuverlässig einzuleiten bzw. durchzuführen.

Die Erfindung wird im Folgenden in Form eines Ausführungsbeispiels anhand der Zeichnung näher erläutert. Diese zeigt in:
- Fig. 1: den Klauenverdichter gemäß der Erfindung schematisch im Längsschnitt und
- Fig. 2: im Querschnitt gemäß Linie II-II nach Fig. 1.

Wie aus der Zeichnung ersichtlich, ist die erfindungsgemäße Drucklufterzeugungsvorrichtung als Klauenverdichter mit außerordentlich kleinem Bauraum ausgestaltet; dieser ist aus mehreren lösbar miteinander verbundenen Untereinheiten zusammengesetzt, und zwar beim dargestellten Ausführungsbeispiel aus einem Kolbenzylindergehäuse 1, einem Getriebegehäuse 2 mit einem Getriebedeckel 3, einem Motorgehäuse 4 und einem Gehäuse 5 für eine Motorsteuereinheit 6.

Sämtlich dieser Untereinheiten 2 bis 5 sind in der dargestellten Weise mittels Schrauben 7, 8, 9 untereinander verbunden.

Das Kolbenzylindergehäuse 1 nimmt zwei Klauenkolben 10, 11 auf, welche die aus Fig. 2 ersichtliche Gestaltung aufweisen und gegeneinander derart abwälzbar sind, dass sie in dem jeweils zwischen sich und dem Kolbenzylindergehäuse 1 gebildeten Förderraum die über einen Lufteinlass 12 eintretende Luft während der fortlaufenden Umdrehung fördern bzw. verdichten und sodann in dem gewünschten verdichteten Zustand über einen Luftauslass 13 hinaustransportieren. Hierbei ist von besonderer Bedeutung, dass der Querschnitt des Luftauslasses 13 derart angepasst, insbesondere mittels einer unteren Kante derart vergrößert ist, dass ein kleines geometrisches Verdichtungsverhältnis im Sinn einer geringen inneren Verdichtung erzielt wird.

Die Klauenkolben 10, 11 sind jeweils auf Wellen 14, 15 fliegend gelagert. Hierbei erfolgt die jeweilige Lagerung innerhalb des Getriebegehäuses 2, und zwar mittels eines im Getriebedeckel 3 angeordneten Festlagers 16 sowie mittels eines im Getriebegehäuse 2 angeordneten Loselagers 17. Dies gilt entsprechend für jede der beiden Wellen 14, 15.

Die Welle 14 des Klauenkolbens 10 stellt die Antriebswelle dar, während die Welle 15 des Klauenkolbens 11 die Abtriebswelle bildet. Hierbei ist die Welle 14 mittels eines bürstenlosen permanenterregten Synchronmotors 18 angetrieben, der innerhalb des Motorgehäuses 4 angeordnet ist und über die im Gehäuse 5 angeordnete Motorsteuereinheit 6 gesteuert wird.

Der Antrieb der Welle 15 des Klauenkolbens 11 sowie deren erforderliche Synchronisation mit der Drehzahl der Welle 14 des Klauenkolbens 10 erfolgt mittels zweier miteinander kämmender Zahnräder 19, 20, die zwischen den beiden Lagern 16, 17 auf den Wellen 14, 15 angeordnet sind und beim dargestellten Ausführungsbeispiel eine Stirnrad-Geradverzahnung aufweisen.

Der zwischen Getriebegehäuse 2 und Getriebedeckel 3 gebildete Raum 21 enthält in der üblichen Weise Lageröl, das den in Fig. 1 gestrichelt angedeuteten Ölspiegel 22 bildet. In diesen Ölspiegel 22 taucht eine am Zahnrad 20 drehfest angeordnete Schleuderscheibe 23 ein, die als Teilscheibe ausgebildet ist und aufgrund ihrer drehfesten Verbindung mit dem unteren Zahnrad 20 das im Ölraum 21 befindliche Öl in der erwünschten Weise zu Schmierungszwecken hochschleudert.

Aufgrund der rauen Einsatzbedingungen des Klauenverdichters sollte verhindert sein, dass das im Ölraum 21 befindliche Öl selbst bei einer Neigung des Klauenverdichters von bis zu 45° gegenüber der Horizontalen nicht die Lager 16 ,17 in unerwünschter Weise überflutet. Zu diesem Zweck ist der axiale Abstand zwischen den Lagern 16, 17 derart gering gehalten, dass sich der Ölspiegel 22 um bis zu 45° gegenüber der Horizontalen neigen kann, ohne die Lager 16, 17 zu überfluten.

Hinsichtlich vorstehend nicht im Einzelnen näher erläuterter Merkmale der Erfindung wird abschließend ausdrücklich auf die Ansprüche sowie die Zeichnung verwiesen.

## Patentansprüche

1. Vorrichtung zum lastunabhängigen Beaufschlagen eines Diesel-Russpartikelfilters mit Druckluft, um beim Abbrennen der im Partikelfilter gesammelten Russpartikel den Filterwiderstand zu überwinden,
**dadurch gekennzeichnet,**
**dass** die Vorrichtung ein zweiwelliger, trockenlaufender Rotationsverdichter vom Typ Verdrängermaschine ist, der als Wälzkolbenverdichter in Form eines Klauenverdichters mit zwei sich in einem Zylindergehäuse (1) gegeneinander abwälzenden Klauenkolben (10, 11) ausgestaltet ist, die jeweils auf einer oberen (14) und einer unteren Welle (15) montiert sind, und eine Luftaustrittsöffnung (13) zum Erzielen eines geometrischen Verdichtungsverhältnisses bzgl. einer inneren Verdichtung einen derart angepassten Querschnitt aufweist, dass eine untere Kante der Luftaustrittsöffnung (13) in einem im Klauenverdichter unten liegenden, sich unterhalb der unteren Welle (15) der Klauenkolben (10, 11) befindlichen Bereich vorgesehen ist.

2. Vorrichtung nach Anspruch 1, **dadurch gekennzeichnet, dass** die Kolben (10, 11) des Klauenverdichters fliegend gelagert sind.

3. Vorrichtung nach Anspruch 2, **dadurch gekennzeichnet, dass** die Lagerung der Klauenkolben (10, 11) bzw. deren Wellen (14, 15) ein Festlager (16) sowie ein Loselager (17) aufweist.

4. Vorrichtung nach einem der vorhergehenden Ansprüche, **dadurch gekennzeichnet, dass** ein Ölraum (21) Lageröl bis zu einem Ölspiegel (22) enthält und der axiale Abstand zwischen den Wellenlagern (16, 17) derart ausgestaltet ist, dass die Lager (16, 17) bis zu einer Neigung des Ölspiegels (22) bis zu 45° gegenüber der Horizontalen nicht überflutet werden.

5. Vorrichtung nach einem der vorhergehenden Ansprüche, **dadurch gekennzeichnet, dass** der Klauenverdichter als Antrieb einen bürstenlosen permanenterregten Synchronmotor (18) aufweist.

6. Vorrichtung nach Anspruch 5, **dadurch gekennzeichnet, dass** der Antrieb (18) des Klauenverdichters fliegend gelagert ist.

7. Vorrichtung nach einem der vorhergehenden Ansprüche **dadurch gekennzeichnet, dass** der Klauenverdichter über einen Regelbereich im Verhältnis 1:20 antreibbar ist, der sich über einen Bereich von 300 bis 6000 U/min erstreckt.

8. Vorrichtung nach einem der vorhergehenden Ansprüche **dadurch gekennzeichnet, dass** der Klauenverdichter aus mehreren lösbar miteinander verbindbaren baulichen Untereinheiten, die zumindest ein Kolbenzylindergehäuse (1), ein Getriebegehäuse (2) mit Getriebedeckel (3), ein Motorgehäuse (4) und eine Motorsteuereinheit (5) umfassen, zusammengesetzt ist.

## Claims

1. Device for load-independent pressurization of a diesel soot particle filter with compressed air in order to overcome the filter resistance during burning of the soot particles collected in the particle filter,
**characterized in**
**that** the device is a double shaft, dry running rotary compressor of the positive displacement machine type, which, as rolling piston compressor in the form of a claw compressor, is provided with two claw pistons (10, 11) rolling off with respect to one another in a cylinder housing (1), which are mounted respectively on an upper (14) and a lower shaft (15), and an air outlet opening (13) to obtain a geometric compression ratio with respect to an inner compression, has such an adapted cross section that a lower edge of the air outlet opening (13) is provided in the claw compressor in a lower-lying region located below the lower shaft (15) of the claw pistons (10, 11).

2. Device according to claim 1, **characterized in that** the pistons (10, 11) of the claw compressor are borne in a cantilevered way.

3. Device according to claim 2, **characterized in that** the bearing of the piston claws (10, 11) or respectively their shafts (14, 15) has a fixed bearing (16) as well as a loose bearing (17).

4. Device according to one of the preceding claims, **characterized in that** an oil chamber (21) contains bearing oil up to an oil level (22) and the axial distance between the shaft bearings (16, 17) is designed in such a way that, up to an inclination of the oil level (22) of up to 45° to the horizontal, the bearings (16, 17) are not inundated.

5. Device according to one of the preceding claims, **characterized in that** the claw compressor has as a drive a brushless permanent-magnet synchronous motor (18).

6. Device according to claim 5, **characterized in that** the drive (18) of the claw compressor is borne in a cantilevered way.

7. Device according to one of the preceding claims, **characterized in that** the claw compressor is drivable over a control range at a ratio of 1:20, which extends over a range of 300 to 6000 revolutions per minute.

8. Device according to one of the preceding claims, **characterized in that** the claw compressor is composed of a plurality of structural subunits, detachably connectible to one another, which comprise at least a piston-cylinder housing (1), a gear housing (2) with the gear cover (3), a motor housing (4) and an engine control unit (5).

## Revendications

1. Dispositif d'injection d'air comprimé indépendante de la charge d'un filtre à particules diesel pour surmonter la résistance du filtre pendant la combustion des particules de suie collectées dans le filtre à particules,
**caractérisé en ce que**
le dispositif est un compresseur rotatif à double arbre fonctionnant à sec du type de machine à déplacement positif, qui, comme un compresseur à piston rotatif sous forme d'un compresseur à griffes, est pourvu de deux pistons à griffes (10, 11) roulant l'un par rapport à l'autre dans un boîtier de cylindre (1), et qui sont montés respectivement sur un arbre supérieur (14) et un arbre inférieur (15), et une ouverture d'échappement (13) pour obtenir un taux de compression géométrique par rapport à une compression interne, et qui présente une section transversale adaptée de telle sorte qu'un bord inférieur de l'ouverture d'échappement (13) est prévue, dans le compresseur à griffes, dans une zone située vers le bas, en-dessous de l'arbre inférieur (15) des pistons à griffes (10, 11).

2. Dispositif selon la revendication 1, **caractérisé en ce que** les pistons (10, 11) du compresseur à griffes sont montés flottants.

3. Dispositif selon la revendication 2, **caractérisé en ce que** le palier des griffes de piston (10, 11) ou respectivement leurs arbres (14, 15) possèdent un palier fixe (16) ainsi qu'un palier libre (17).

4. Dispositif selon l'une des revendications précédentes, **caractérisé en ce qu'**une chambre à huile (21) contient de l'huile de roulement jusqu'à un repère de niveau d'huile (22), et la distance axiale entre les paliers d'arbres (16, 17) est conçue de telle sorte que, jusqu'à une inclinaison du repère du niveau d'huile (22) jusqu'à 45° par rapport à l'horizontal, les paliers (16, 17) ne sont pas inondés.

5. Dispositif selon l'une des revendications précédentes, **caractérisé en ce que** le compresseur à griffes possède, comme organe d'entraînement, un moteur synchrone à aimant permanent sans balais (18).

6. Dispositif selon la revendication 5, **caractérisé en ce que** l'organe d'entraînement (18) du compresseur à griffes est monté flottant.

7. Dispositif selon l'une des revendications précédentes, **caractérisé en ce que** le compresseur à griffes peut être entraîné sur une plage de contrôle qui s'étend sur une plage de 300 à 6000 rotations par minute à un taux de 1:20.

8. Dispositif selon l'une des revendications précédentes, **caractérisé en ce que** le compresseur à griffes est composé d'une pluralité de sous-unités structurelles, qui peuvent être reliées de façon amovible l'une à l'autre, comprenant au moins un logement de cylindre à piston (1), un logement de train d'engrenage (2) avec carter (3), un boîtier de moteur (4) et une unité de contrôler de moteur (5).
